# EUROPÄISCHE PATENTSCHRIFT

(11) **EP 4 046 925 B1**
(45) Veröffentlichungstag und Bekanntmachung des Hinweises auf die Patenterteilung: **23.04.2025**
(21) Anmeldenummer: 22154228.5
(22) Anmeldetag: 31.01.2022
(51) Int. Cl.: B65B 67/08, B65H 16/00, B65H 16/06, B65H 75/08

(54) **VORRICHTUNG ZUM HALTEN UND ABZIEHEN EINER FOLIE**
DEVICE FOR HOLDING AND PEELING A FILM
DISPOSITIF DE MAINTIEN ET D'ENLÈVEMENT D'UNE FEUILLE

(30) Priorität: 01.02.2021 DE 102021102212
(43) Veröffentlichungstag der Anmeldung: 24.08.2022
(73) Patentinhaber: Kulas, Jürgen, 64850 Schaafheim (DE)
(72) Erfinder: Kulas, Jürgen, 64850 Schaafheim (DE)
(74) Vertreter: Stoffregen, Hans-Herbert

(56) Entgegenhaltungen:
- US-A1- 2011 041 458
- US-A1- 2012 031 045
- US-A1- 2012 153 063
- US-A1- 2013 227 913
- US-A1- 2016 347 574
- US-B1- 10 023 342
- US-B1- 6 926 225

## Beschreibung

Die Erfindung bezieht sich auf eine Vorrichtung zum Halten und Abziehen einer Folie von einer Rolle, umfassend ein zylinderförmiges Element mit Abstützungen, zwischen denen die Rolle das zylinderförmige Element umgibt, das zumindest in einem seiner freien Endbereiche über ein eine Drehachse aufweisendes Drehgelenk mit einer Handhabe verbunden ist, wobei die Drehachse senkrecht zur Längsachse des zylinderförmigen Elements verläuft.

Um bei einem Stretchwickler nach der US 2013/0227913 A1 die Spannung einer abzuziehenden Folien einstellen zu können, sind federvorgespannte Bremselemente vorgesehen. Konusförmige Endabschnitte sind mit einem teleskopartig verlängerbaren Kern verbunden, der eine Rolle aufnimmt. Eine entsprechende Konstruktion findet sich in der US 2016/0347574 A1.

Stretchwickler dienen dazu, Waren, wie auf Paletten angeordnete zu transportierende Waren, zu sichern, indem diese mit einer Stretchfolie umwickelt werden.

Bei einem Stretchwickler nach der GB 2 121 001 A ist ein Rohr mit einer Grundplatte verbunden, wie angeschweißt, von der ein eine L-Form aufweisender Arm ausgeht, an dessen Ende ein erster Handgriff befestigt ist. Ein zweiter Handgriff befindet sich an dem der Grundplatte gegenüberliegenden Ende des Rohres und ist mit einer Bremseinrichtung verbunden, mittels der eine auf das Rohr aufgeschobene Folienrolle in Bezug auf die beim Abziehen der Folie auftretende Spannung eingestellt werden kann. Daher ist in Abhängigkeit davon, ob ein Links- oder Rechtshänder die Vorrichtung nutzt, eine unterschiedliche Position zu dem zu umwickelnden Gut einzunehmen.

Ein Stretchwickler nach der DE 20 2014 102 068 U1 weist einen L-förmigen Handgriff auf, der von einem Sockel ausgeht, von dem neben einer eine Folienrolle aufnehmenden Wellenstange zwei Rollen ausgehen, zwischen denen die Folie geführt ist, um beim Abziehen der Folie die Spannung einstellen zu können.

Eine gattungsbildende Vorrichtung zum Abziehen einer Folie ist der US 2012/0153063 A1 zu entnehmen. An den Enden eines zylinderförmigen Elementes, das eine Folienrolle aufnimmt, sind Handgriffschlaufen vorgesehen, die sich jeweils bei Nutzung der Vorrichtung entlang der Außenseite einer Hand erstrecken. Die Handgriffschlaufe ist dabei um eine Achse schwenkbar, die senkrecht zur Längsachse des zylinderförmigen Elements verläuft.

Gegenstand der US 6,926,225 B1 ist eine Folienabzugsvorrichtung, die ein eine Rolle bereichsweise umgebendes Gehäuse aufweist, von dem ein Griff ausgeht.

Eine von den Enden eines eine Folienrolle aufnehmenden Trägerkörpers ausgehende bogenförmige Handhabe ist der US 2012/0031045 A1 zu entnehmen.

Vorrichtungen von Abziehen von Folien sind auch der US 10,023,342 B1 und US 2011/0041458 A1 zu entnehmen.

Entsprechende Stretchwickler sind häufig auf eine einzige Folienbreite, wie z.B. 430 mm oder 500 mm, ausgelegt, so dass für unterschiedliche Rollenkernlängen verschiedene Vorrichtungen zum Einsatz gelangen.

Der vorliegenden Erfindung liegt die Aufgabe zugrunde, eine Vorrichtung der eingangs genannten Art derart weiterzubilden, dass problemlos eine Nutzung sowohl von einem Rechts- als auch von einem Linkshänder ermöglicht wird. Unabhängig hiervon soll eine einfache Handhabung gegebenen sein.

Auch soll nach einem Aspekt die Möglichkeit bestehen, Rollen unterschiedlicher Breiten zu handhaben.

Zur Lösung einer oder mehrerer Aspekte sieht die Erfindung im Wesentlichen vor, dass die Handhabe ein Handgriff ist, der sowohl um die Drehachse als auch um seine Längsachse drehbar ausgebildet ist. Die Erfindung wird jedoch nicht verlassen, wenn jeder Abschnitt in seinem freien Endbereich mit einer Handhabe über ein Drehgelenk verbunden ist.

Dabei sollte ein erster Gelenkabschnitt des Gelenks mit dem Abschnitt verbunden sein, vorzugsweise in dessen Verlängerung, und der zweite Gelenkabschnitt in die Handhabe übergehen oder als solcher ausgebildet sein.

Dabei ist insbesondere vorgesehen, dass die Längsachse des zylinderförmigen Elements die Drehachse unmittelbar schneidet. Durch diese Maßnahmen ist ein problemloses Erfassen der Handgriffe möglich, die um ihre Längsachse selbst drehbar ausgebildet sind. Ein Nutzer kann den optimalen Neigungswinkel der Vorrichtung in Bezug auf das zu umwickelnde Gut einstellen. Ein Einsatz für einen Rechts- wie Linkshänder ist problemlos möglich.

Durch die Anordnung der Griffe in unmittelbarem Endbereich des die Folienrolle aufnehmenden zylinderförmigen Elementes ist auch ein problemloses Drehen um 180° möglich, ohne dass ein Umsetzen erforderlich ist. Ungeachtet dessen kann die Haftfläche der Folie weiterhin dem zu umwickelnden Gut zugewandt sein.

In Weiterbildung der Erfindung ist vorgesehen, dass in den Griffen Magnete integriert sind, so dass die Vorrichtung z.B. an Metallregalen, Staplern, Palettenhubwagen befestigt werden kann, so dass ein übliches Herumliegen auf einem Boden vermieden wird, so dass eine Gefahrenquelle ausgeschlossen ist.

Auch zeichnet sich die Erfindung dadurch aus, dass das zylinderförmige Element zur Einstellung der Spannung der abzuziehenden Folie in ihren Stirnbereichen die Abstützungen für die Rolle aufweist, wobei das zylinderförmige Element einen ersten Abschnitt und einen axial zu diesem verstellbaren zweiten Abschnitt aufweist und zumindest eine der Abstützungen eine zumindest bereichsweise konusförmige Geometrie zum Wechselwirken mit der Rolle aufweist, und wobei zumindest eine der zumindest bereichsweise die konusförmige Geometrie aufweisenden Abstützungen entlang der Längsachse des zylinderförmigen Elements und zu dem Abschnitt, von dem die Abstützung ausgeht, verstellbar ist und dass eine der Abstützungen fest mit dem zylinderförmigen Element verbunden ist.

Erfindungsgemäß wird eine von Hand zu betätigende Vorrichtung zum Abziehen einer Folie vorgeschlagen, die auf Folienbreiten unterschiedlicher Längen problemlos einstellbar ist, da das die Folienrolle aufnehmende zylindrische Element teleskopierbar ist.

Um die Spannung der abzuziehenden Folie problemlos einzustellen, ist vorgesehen, dass eine der Abstützungen, die mit einem der Stirnbereiche der Rolle wechselwirkt, entlang Längsachse des teleskopierbaren Elementes verstellbar ist, so dass entsprechend der zwischen den Abstützungen auf die Rolle einwirkende Druck und damit die Spannung eingestellt werden kann.

Die weitere Abstützung weist vorzugsweise gleichfalls rollenseitig eine zumindest bereichsweise konusförmige bzw. kegelstumpfförmige Geometrie auf, so dass ein einfaches Zentrieren der Rolle zwischen den Abstützungen möglich ist.

Durch die Konusform ergibt sich des Weiteren der Vorteil, dass Rollen unterschiedlicher Durchmesser zum Einsatz gelangen können. Die konusförmigen Abstützungen können als Zentrierkegel bezeichnet werden.

Mit anderen Worten weisen die Abstützungen eine Doppelfunktion auf, zum einen das Zentrieren der Folienrolle und zum anderen zum Einstellen der Folienspannung. Dabei besteht die Möglichkeit, dass Folienrollen mit und ohne Kern zum Einsatz gelangen, ein Vorteil, der aufgrund der Zentrierkegel gegeben ist.

Die Zentrierkegel bieten auch die Möglichkeit, Rollen unterschiedlicher Kerndurchmesser, wie z.B. 38 mm, 50 mm, 76 mm als gängige Durchmesser, zu spannen.

Insbesondere ist vorgesehen, dass die zueinander verstellbaren Abschnitte des zylinderförmigen Elementes gerastet zueinander axial verstellbar sind. Eine Feineinstellung auf die Breite der Rolle erfolgt durch die axial verstellbare Abstützung, um sodann durch weiteres Verstellen die Spannung vorgeben zu können.

Alternativ besteht die Möglichkeit, die axial zueinander verstellbaren Abschnitte stufenlos z.B. durch Gewinde in ihrem Abstand zu verändern.

Der einzigen Figur ist eine Prinzipdarstellung einer Vorrichtung 10 zu entnehmen, mittels der eine Stretchfolie von einer Rolle abgezogen wird, um Waren, insbesondere solche, die auf Paletten transportiert werden sollen, zu umwickeln und somit zu sichern.

Die Vorrichtung 10 weist ein die Rolle aufnehmendes zylinderförmiges Element 12 auf, das aus in Längsrichtung zueinander verstellbaren Abschnitten 14, 16 besteht, die also zueinander teleskopierbar sind und die in ihren Endbereichen Abstützungen 18, 20 aufweisen, zwischen denen die abzuziehende Rolle 20 bei gleichzeitiger Zentrierung fixiert wird. Hierzu sind die Abstützungen 18, 20 zumindest bereichsweise kegelstumpfförmig ausgebildet, wie die konusförmigen Außenflächen 22, 24 verdeutlichen.

Die Abstützung 18 - wie die Abstützung 20 - kann als Zentrierkegel bezeichnet werden.

Im Ausführungsbeispiel ist die Abstützung 20 fest mit dem Abschnitt 16 und die Abstützung 18 verstellbar entlang des Abschnitts 14 mit diesem verbunden. Hierzu weist der Abschnitt 14 ein Außengewinde 26 auf, das mit einem nicht dargestellten Innengewinde der Abstützung 18 zusammenwirkt.

Des Weiteren geht im Ausführungsbeispiel von den Abschnitten 14, 16 über eine Gelenkanordnung 26, 28 jeweils ein Griff 30, 32 aus, der um eine Achse 34 bzw. 36 schwenkbar ist, die senkrecht zu der Längsachse 38 des zylindrischen Elements 12 verläuft und vorzugsweise von dieser unmittelbar geschnitten wird. Selbstverständlich schließt die Erfindung auch die Möglichkeit ein, dass die Drehachse 34, 36 geringfügig versetzt zur Längsachse 38 verläuft, wie dies zeichnerisch dargestellt ist.

Insbesondere wird die Erfindung auch dann nicht verlassen, wenn nur von einem der Abschnitte eine Gelenkanordnung ausgeht.

Die Gelenkanordnung 26, 28 besteht aus einem mit dem Abschnitt 14 bzw. 16 des Grundkörpers 12 der Vorrichtung 10 verbundenen Abschnitt 40, 42, und dem den Griff 30, 32 aufweisenden Abschnitt 44, 46. Ferner ist der Griff 30, 32 um seine Längsachse selbst drehbar.

Des Weiteren sollte zumindest im Endbereich des Griffs 30, 32 ein Magnet 48, 50 vorgesehen wie eingelassen sein, um die Vorrichtung 10 z.B. an einem Gestell, einem Palettenhubwagen, an einem Stapler o.ä. anzubringen, so dass ein Herumliegen auf einem Boden vermieden wird.

Die Schwenkbarkeit der Griffe 30, 32 um die Achsen 34, 36 wird durch die gestrichelte Darstellung in der Figur verdeutlicht.

Um eine Folie abzuziehen, wird auf dem zylinderförmigen Grundköper 12, der aus den Abschnitten 14, 16 besteht, nach Entfernen eines der Griffe 30, 32 bzw. einer der Gelenkanordnungen 26, 28 und des benachbarten Zentrierkegels 18 bzw. 20 eine Folienrolle auf den zylinderförmigen Körper 12 geschoben, um sodann den zuvor entfernten Griff 30, 32 bzw. die Gelenkanordnung 26, 28 mit dem Zentrierkegel mit der Vorrichtung 10 zu verbinden.

Vor Aufschieben der Rolle sind die Abschnitte 14, 16 im erforderlichen Umstand auf die Breite der Rolle eingestellt. Dabei kann ein verrastetes Verbinden zwischen den Abschnitten 14, 16 oder ein stufenloses Verbinden durch Verschraubung erfolgen.

Sodann wird im Ausführungsbeispiel der Zentrierkegel 18 entlang des Gewindes 26 in Richtung der Rolle in einem Umfang verstellt, dass nicht nur die gewünschte Zentrierung der Rolle gegeben ist, sondern auch ein Druck auf diese ausgeübt wird, so dass beim Abziehen der Folie die erforderliche Spannung herrscht und somit beim Umwickeln einer Ware die gewünschte Dehnung der Folie erzielbar ist. Mit anderen Worten kann mittels des Zentrierkegels 18 quasi der Dehnwert eingestellt werden.

Dadurch, dass im unmittelbaren Endbereich des die Rolle aufnehmenden zylindrischen Elements 12 zumindest einer der Handgriffe 30, 32 verschwenkbar angeordnet ist, ist der Neigungswinkel der Vorrichtung 10 optimal einstellbar, um die Stretchfolie abzuziehen und Waren zu umwickeln. Eine problemlose Nutzung für Rechts- als auch Linkshänder ist gegeben.

Ein einfaches Drehen um 180° um eine senkrecht zur Längsachse 38 verlaufende Achse ist möglich, ohne dass ein Umsetzen der Hände erforderlich ist.

Die Vorrichtung 10 kann aus Metall, aus Kunststoff, insbesondere faserverstärktem Kunststoff, Carbonmaterial oder einem Komposit bestehen.

Kunststoff bzw. Carbon bietet den Vorteil, dass im Vergleich zu bekannten Stretchwicklern eine erhebliche Gewichtsreduzierung erfolgt. Weisen die Handstretchwickler nach dem Stand der Technik ein Gewicht im Bereich von 2 kg auf, so kann die erfindungsgemäße Vorrichtung 10 ein Gewicht zwischen 0,7 kg und 0,8 kg aufweisen.

Ein weiterer Vorteil des erfindungsgemäßen Stretchfolienabrollers 10 ist auch darin zu sehen, dass die abzuziehende Rolle kernlos sein kann, da eine Zentrierung mittels der Zentrierkegel 18, 20, also der Abstützungen erfolgt. Die Zentrierkegel 18, 20 bieten des Weiteren die Möglichkeit, Rollen unterschiedlicher Durchmesser aufzunehmen.

Durch die Teleskopierbarkeit der Abschnitte 14, 16 kann die Vorrichtung 10 für Folienrollen unterschiedlicher Breiten Verwendung finden.

Die axiale Verstellbarkeit des Zentrierkegels 18 bietet die Möglichkeit einer einfachen Einstellung der Spannung der abzuziehenden Folie und damit deren Dehnung beim Umwickeln von Waren.

## Patentansprüche

1. Vorrichtung zum Abziehen einer Folie von einer Rolle, umfassend ein zylinderförmiges Element (10) mit Abstützungen (18, 20), zwischen denen die Rolle das zylinderförmige Element umgibt, das zumindest in einem seiner freien Endbereiche über ein eine Drehachse aufweisendes Drehgelenk (26, 28) mit einer Handhabe (30, 32) verbunden ist, wobei die Drehachse senkrecht zur Längsachse (38) des zylinderförmigen Elements (12) verläuft,
**dadurch gekennzeichnet,**
**dass** die Handhabe ein Handgriff (30, 32) ist, der sowohl um die Drehachse als auch um seine Längsachse drehbar ausgebildet ist.

2. Vorrichtung nach Anspruch 1,
**dadurch gekennzeichnet,**
**dass** ein erster Gelenkabschnitt (40, 42) des Drehgelenks (26, 28) mit dem zylinderförmigen Element (12) verbunden ist, vorzugsweise in dessen Verlängerung verläuft, und dass ein zweiter Gelenkabschnitt (44, 46) in den Handgriff (30, 32), übergeht oder ein solcher ist.

3. Vorrichtung nach Anspruch 1 oder 2,
**dadurch gekennzeichnet,**
**dass** die Längsachse (38) des zylinderförmigen Elements (12) die Drehachse (34, 36) unmittelbar oder nahezu unmittelbar schneidet.

4. Vorrichtung nach zumindest einem der vorhergehenden Ansprüche,
**dadurch gekennzeichnet,**
**dass** das die Rolle aufnehmende zylinderförmige Element (12) zur Einstellung der Spannung der abzuziehenden Folie in ihren Stirnbereichen die Abstützungen (18, 20) für die Rolle aufweist, wobei das zylinderförmige Element (12) einen ersten Abschnitt (14) und einen axial zu diesem verstellbaren zweiten Abschnitt (16) aufweist
und zumindest eine der Abstützungen (18) eine zumindest bereichsweise konusförmige Geometrie zum Wechselwirken mit der Rolle aufweist, und wobei zumindest eine der zumindest bereichsweise die konusförmige Geometrie aufweisenden Abstützungen (18) entlang der Längsachse (38) des zylinderförmigen Elements (12) und zu dem Abschnitt (14), von dem die Abstützung ausgeht, verstellbar ist, und dass eine der Abstützungen (20) vorzugsweise fest mit dem zylinderförmigen Element (10) verbunden ist.

5. Vorrichtung nach zumindest einem der vorhergehenden Ansprüche,
**dadurch gekennzeichnet,**
**dass** die Handhabe, wie der Handgriff (30, 32), einen Magneten aufweist.

6. Vorrichtung nach zumindest einem der vorhergehenden Ansprüche,
**dadurch gekennzeichnet,**
**dass** zwischen den Abstützungen (18, 20) eine kernlose Rolle fixiert ist.

7. Vorrichtung nach zumindest einem der vorhergehenden Ansprüche,
**dadurch gekennzeichnet,**
**dass** die Vorrichtung (10) oder Teile dieser, insbesondere das rohrförmige Element (12), aus zumindest einem Material aus der Gruppe Metall, wie Aluminium, Kunststoff, wie glas- oder kohlenstofffaserverstärkter Kunststoff, Carbon, Komposit besteht oder dieses enthält.

8. Vorrichtung nach Anspruch 4,
**dadurch gekennzeichnet,**
**dass** zumindest einer der Abschnitte (14) ein Außengewinde (26) aufweist, in das ein Innengewinde der die konusförmige Geometrie aufweisenden Abstützung (18) eingreift.

9. Vorrichtung nach Anspruch 4,
**dadurch gekennzeichnet,**
**dass** die Abschnitte (14, 16) gerastet oder stufenlos zueinander axial verstellbar sind.

10. Vorrichtung nach Anspruch 4,
**dadurch gekennzeichnet,**
**dass** mittels der die zumindest abschnittsweise die konusförmige Geometrie aufweisenden Abstützung (18) eine Rolle sowohl zwischen den Abstützungen (18, 20) fixierbar als auch die Spannung der abzuziehenden Folie einstellbar ist.

## Claims

1. A device for peeling a film off a roll, comprising a cylindrical element (10) with supports (18, 20) between which the roll surrounds the cylindrical element, which is connected in at least one of its free end areas to a handle (30, 32) via a swivel joint (26, 28) having a rotation axis, wherein the rotation axis runs vertical to the longitudinal axis (38) of the cylindrical element (12),
**characterized in**
**that** the handle is a handgrip (30, 32) designed rotatable about both the rotation axis and its longitudinal axis.

2. The device according to claim 1,
**characterized in**
**that** a first joint section (40, 42) of the swivel joint (26, 28) respectively is connected to the cylindrical element (12) and preferably runs inside its extension, and that a second joint section (44, 46) merges into the handgrip (30, 32) respectively or is a handgrip.

3. The device according to claim 1 or 2,
**characterized in**
**that** the longitudinal axis (38) of the cylindrical element (12) directly or almost directly intersects the rotation axis (34, 36).

4. The device according to at least one of the preceding claims,
**characterized in**
**that** the cylindrical element (12) holding the roll has in its front areas, the supports (18, 20) for the roll to adjust the tension of the film to be peeled off, wherein the cylindrical element (12) has a first section (14) and a second section (16) axially movable thereto, and at least one of the supports (18) has a geometry conical at least in some areas for interacting with the roll, and wherein at least one of the supports (18) having a conical geometry at least in some areas is movable along the longitudinal axis (38) of the cylindrical element (12) and relative to the section (14) from which the support extends, and that one of the supports (20) is preferably permanently connected to the cylindrical element (10).

5. The device according to at least one of the preceding claims,
**characterized in**
**that** the handle, such as the handgrip (30, 32), has a magnet.

6. The device according to at least one of the preceding claims,
**characterized in**
**that** a coreless roll is fixed between the supports (18, 20).

7. The device according to at least one of the preceding claims,
**characterized in**
**that** the device (10) or parts thereof, in particular the tubular element (12), consists of or contains at least one material from the group metal, such as aluminum, plastic, such as glass fiber or carbon-fiber-reinforced plastic, carbon or composite.

8. The device according to claim 4,
**characterized in**
**that** at least one of the sections (14) has an external thread (26) in which an internal thread of the support (18) having a conical geometry engages.

9. The device according to claim 4,
**characterized in**
**that** the sections (14, 16) are axially movable to one another in steps or steplessly.

10. The device according to claim 4,
**characterized in**
**that** both a roll is fixable between the supports (18, 20), and the tension of the film to be peeled off is adjustable by means of the support (18) having a conical geometry at least in some sections.

## Revendications

1. Dispositif d'enlèvement d'une feuille d'un rouleau, comprenant un élément cylindrique (10) avec appuis (18, 20) entre lesquels le rouleau entoure l'élément cylindrique qui est relié à un élément de préhension (30, 32) via une articulation rotative (26, 28) présentant un axe de rotation, sachant que l'axe de rotation s'étend perpendiculairement à l'axe longitudinal (38) de l'élément cylindrique (12),
**caractérisé en ce**
**que** l'élément de préhension est une poignée (30, 32) qui est conçue de manière à pouvoir tourner à la fois autour de l'axe de rotation et autour de son axe longitudinal.

2. Dispositif selon la revendication 1,
**caractérisé en ce**
**qu'**une première section d'articulation (40, 42) de l'articulation rotative (26, 28) est reliée à l'élément cylindrique (12), s'étend de préférence dans son prolongement, et qu'une seconde section d'articulation (44, 46) se prolonge dans la poignée (30, 32) ou en est une.

3. Dispositif selon la revendication 1 ou 2,
**caractérisé en ce**
**que** l'axe longitudinal (38) de l'élément cylindrique (12) coupe directement ou presque directement l'axe rotatif (34, 36).

4. Dispositif selon au moins l'une des revendications précédentes,
**caractérisé en ce**
**que** l'élément cylindrique (12) accueillant le rouleau présente, pour le réglage de la tension de la feuille à enlever, à ses extrémités frontales les appuis (18, 20) pour le rouleau, sachant que l'élément cylindrique (12) présente une première section (14) et une seconde section (16) réglable axialement par rapport la première, et qu'au moins un des appuis (18) présente une géométrie au moins partiellement conique pour interagir avec le rouleau, et sachant qu'au moins un des appuis (18) présentant au moins partiellement la géométrie conique est réglable le long de l'axe longitudinal (38) de l'élément cylindrique (12) et par rapport à la section (14) d'où part l'appui, et qu'un des appuis (20) est relié de préférence de manière fixe à l'élément cylindrique (10).

5. Dispositif selon au moins l'une des revendications précédentes,
**caractérisé en ce**
**que** l'élément de préhension, telle la poignée (30, 32), présente un aimant.

6. Dispositif selon au moins l'une des revendications précédentes,
**caractérisé en ce**
**qu'**un rouleau sans mandrin est fixé entre les appuis (18, 20).

7. Dispositif selon au moins l'une des revendications précédentes,
**caractérisé en ce**
**que** le dispositif (10) ou des parties de celui-ci, notamment l'élément tubulaire (12) est composé ou contient au moins un matériau du groupe des métaux, tels que l'aluminium, des plastiques tels que du plastique renforcé en fibres de verre ou de carbone, des carbones, des composites.

8. Dispositif selon la revendication 4,
**caractérisé en ce**
**qu'**au moins une des sections (14) présente un filetage extérieur (26) dans lequel s'engage un filet intérieur de l'appui (18) présentant la géométrie conique.

9. Dispositif selon la revendication 4,
**caractérisé en ce**
**que** les sections (14, 16) sont réglables axialement les unes par rapport aux autres, par crantage ou en continu.

10. Dispositif selon la revendication 4,
**caractérisé en ce**
**qu'**au moyen de l'appui (18) présentant au moins partiellement la géométrie conique, un rouleau est à la fois fixable entre les appuis (18, 20) et la tension de la feuille à enlever est réglable.
